# EUROPÄISCHE PATENTSCHRIFT

(11) **EP 0 946 807 B1**
(45) Veröffentlichungstag und Bekanntmachung des Hinweises auf die Patenterteilung: **25.09.2002**
(21) Anmeldenummer: 97954331.1
(22) Anmeldetag: 19.12.1997
(51) Int. Cl.: D06F 81/12, D06F 81/10, D06F 81/04

(54) **BÜGELTISCH**
IRONING TABLE
TABLE A REPASSER

(30) Priorität: 19.12.1996 DE 19652915
(43) Veröffentlichungstag der Anmeldung: 06.10.1999
(73) Patentinhaber: Eiben, Joachim, 26389 Wilhelmshaven (DE)
(72) Erfinder: Eiben, Joachim, 26389 Wilhelmshaven (DE)
(74) Vertreter: Petra, Elke, Dipl.-Ing.
(86) Internationale Anmeldenummer: DE9702993
(87) Internationale Veröffentlichungsnummer: WO98027259

(56) Entgegenhaltungen:
- CH-A- 409 276
- US-A- 3 324 584
- US-A- 3 698 110
- US-A- 5 016 367

## Beschreibung

Die Erfindung betrifft einen Bügeltisch mit einem Bügelbrett, gemäß Oberbegriff der Patentanspruchs 1.

Das Bügelbrett eines Bügeltisches dient als Auflage z. B. für zu bügelnde Kleidungsstücke. Um schmalere Kleidungsstücke bzw. schmalere Teile von Kleidungsstücken, wie zum Beispiel Hemdenärmel oder Hosenbeine leichter bügeln zu können, weisen bekannte Bügeltische häufig ein separates Ärmelbügelbrett auf, mit wesentlich geringeren Abmessungen. Dieses Ärmelbügelbrett kann beispielsweise auf das Bügelbrett aufgestellt werden, wenn es benötigt wird, ist somit extra auf- bzw. abzubauen. Zudem ist ein freies Hängen der zu bügelnden Kleidungsstücke unterhalb des Ärmelbügelbrettes durch die geringere Aufbauhöhe des Ärmelbügelbrettes begrenzt, wodurch es während des Bügelns zur erneuten Faltenbildung innerhalb des zu bügelnden Kleidungsstückes kommen kann.

Bei einigen bekannten Bügeltischen ist ein Ärmelbügelbrett an dem Bügelbrett in eine Bügelposition klappbar, schwenkbar (US-PS 5,016,367) oder, wie in dem DE 295 07 401 U1 beschrieben, seitlich einsteckbar angeordnet, was entsprechend aufwendig ist.

In der US-PS 3,324,584 die den am nächsten kommenden Stand der Technik aufzeigt, ist ein Bügelbrett beschrieben, dessen Außenkontur im wesentlichen mit parallelen Längsseiten ausgebildet ist, wobei an dem einen Bügelbrettende ein Längsschlitz so eingebracht ist, daß ein schmälerer Ärmelbügelabschnitt vorhanden ist. Durch die Abtrennung eines Ärmelbügelabschnittes von dem Gesamtbügelbrett bleibt an dem entsprechend geteilten, nicht unerheblich langen Ende des Bügelbretts ein zwar etwas breiterer Abschnitt als der Bügelabschnitt zusätzlich bestehen, der jedoch nicht mehr ausreichend wirkungsvoll als Kleidungsbügelabschnitt verwendbar ist, da er hierfür zu schmal ist. Sollen auf diesem bekannten Bügelbrett, mit dem gespaltenen einen Ende, großflächige Teile wie Gardinen oder Bettwäsche gebügelt werden, muß man sich mit dieser Bügelarbeit auf den verbleibenden, ungespaltenen Teil des Bügelbrettes beschränken, da nur auf diesem relativ großflächig auch in die Tiefe gebügelt werden kann. Das bekannte Bügelbrett ist dabei auf einem allgemein üblichen Klapp-Untergestell mit zwei zueinander verschwenkbaren Gestellbeinen befestigt.

Der Erfindung liegt die Aufgabe zugrunde, einen Bügeltisch oben genannter Gattung so zu optimieren, daß das Bügelbrett einen unverändert großen Kleidungsbügelabschnitt beibehält und zudem einen optimal verfügbaren Ärmelbügelabschnitt aufweist.

Diese Aufgabe wird durch einen Bügeltisch mit den Merkmalen des Anspruch 1 gelöst.

Das Bügelbrett des erfindungsgemäßen Bügeltisches ist somit einstückig aus zwei Bügelabschnitten ausgebildet. Auf dem durchgehend breiteren Kleidungsbügelabschnitt können, wie bei einem bekannten Bügeltisch auf dem gewöhnlichen Bügelbrett die verschiedenen Kleidungsstücke bzw. sonstige zu bügelnde Teile, wie Gardinen, Bettwäsche oder dergleichen, gebügelt werden.

Erfindungsgemäß ist nämlich der Spalt zwischen dem Kleidungsbügelabschnitt und schmalen Ärmelbügelabschnitt etwa bis in Höhe der Mitte des Bügelbretts verlaufend ausgebildet, wobei der Kleidungsbügelabschnitt etwa die Breite eines gewöhnlichen Bügelbrettes hat, so daß die Gesamtbreite des Bügelbrettes im Bereich von Kleidungsbügelabschnitt und Ärmelbügelabschnitt größer ist als die Breite eines gewöhnlichen Bügelbrettes. Zudem verläuft die dem Ärmelbügelabschnitt zugeordnete Längsseite des Bügelbrettes von etwa der Mitte des Bügelbrettes bis zum anderen Ende des Bügelbrettes derart, daß die Breite dieses Endes des Bügelbrettes etwa der Breite des Kleidungsbügelabschnittes, d.h. einem gewöhnlichen Bügelbrett, entspricht.

Von Vorteil ist des weiteren, daß der Bügeltisch ein aus wenigstens zwei Gestellteilen gebildetes Untergestell aufweist, wobei die Gestellteile auf einer Achse scherenartig klappLar miteinander verbunden sind und freie Klappenden der Gestellteile mit einem stufenlos längenverstellbaren Stellelement zueinander in verschiedene Abstände bringbar sind. Dabei ist das Bügelbrett auf dem Untergestell abnehmbar angeordnet und auf diesem lagefest aufsetzbar.

Mit dem vorgesehenen Untergestell ist der erfindungsgemäße Bügeltisch stabil aufstellbar. Die Gestellteile werden gegeneinander in eine X-förmige Position geklappt, die einen sicheren Stand des Bügeltisches ermöglicht. Die dem Bügeltisch zugekehrten oder die der Aufstellfläche zugekehrten freien Klappenden der Gestellteile sind mit einem längenverstellbaren Stellelement miteinander verbunden. Durch die Längenverstellbarkeit dieses Stellelementes ist der Abstand der freien Klappenden zueinander wahlfrei veränderbar. Durch ein Verändern dieses Abstandes wird zugleich die Klapplage der beiden Gestellteile zueinander verändert, mit dem Vorteil, daß durch verschiedene Klapplagen beider Gestellteile verschiedene Höhen des Bügeltisches einstellbar sind.

Der Abstand zwischen den Klappenden der Gestellteile ist vorzugsweise mit einem stufenlos längenverstellbaren Stellelement einstellbar. Dadurch ist zugleich vorteilhaft das Einstellen der Höhe des Bügeltisches stufenlos vornehmbar. Der erfindungsgemäße Bügeltisch ist somit nicht wie bekannte Bügeltische nur in verschiedende, feste Höhenstufen bringbar, sondern die Höhe des Bügeltisches kann auch jede zwischen diesen und außerhalb dieser Höhenstufen liegende Höhe einnehmen. Insbesondere ist es möglich, den erfindungsgemäßen Bügeltisch auf eine sehr niedrige Höhe einzustellen, so daß beispielsweise ältere Personen Bügelarbeiten auch im Sitzen vornehmen können.

Eine Weiterbildung der Erfindung sieht vor, daß das Stellelement ein mit den freien Klappenden der Gestellteile in Wirkverbindung bringbarer Gurt ist, der ein Gurtschloß zum Einstellen verschiedener Gurtlängen aufweist. Vorzugeweise wird der Gurt mit den dem Bügelbrett zugekehrten freien Klappenden der Gestellteile in Wirkverbindung gebracht, denn diese freien Klappenden sind dem Benutzer des Bügeltisches zugänglicher. Der Gurt kann zum Herstellen der Wirkverbindung beispielsweise um Abschnitte der Gestellteile im Bereich der freien Klappenden einfach umgelegt werden und mittels des Gurtschlosses zu einer Schleife in sich geschlossen werden. Diese Ausbildung des Stellelementes ist sehr einfach, jedoch besonders praktisch. Ein Verändern der Weite der Gurtschleife ist durch ein Betätigen des Gurtschlosses möglich. Die Gurtschleife ist enger oder weiter ausbildbar, wobei sich der Abstand zwischen den Klappenden der Gestellteile verringert oder vergrößert. Zudem kann dann, wenn der Bügeltisch nicht mehr gebraucht wird und in seiner Nichtgebrauchsposition abgestellt werden soll, das Untergestell einfach zusammengeklappt werden, ohne Einstellungen an dem als Gurt ausgebildeten Stellelement vorzunehmen. Der Gurt ist in der Nichtgebrauchsposition mit den Gestellteilen locker verbunden. Wenn der Bügeltisch dann wieder gebraucht wird, wird das Untergestell einfach in eine durch die Weite der Gurtschleife bestimmte Klapplage gebracht, wobei die Gurtschleife noch mit der vorherigen Längeneinstellung zur Verfügung steht. Das bedeutet vorteilhaft, daß der Bügeltisch immer wieder in einer sich für den Benutzer als vorteilhaft erwiesenen Höhe aufgestellt wird, ohne an dem Stellelement dafür Einstellungen vorzunehmen. Der gleiche Vorteil ist dann erreicht, wenn der Gurt nicht als Schleife ausgebildet ist, sondern z. B. zwei jeweils an einem Klappende angesetzte Riemenzungen umfaßt, die mittels des Gurtschlosses unter Ausbilden verschieden großer Uberlappungen der Zungenenden miteinander verbindbar sind.

Nach einer nächsten Weiterbildung der Erfindung ist vorgesehen, daß an der dem Untergestell zugekehrten Seite des Bügelbrettes Elemente zum lagefesten Aufsetzen des Bügelbrettes auf das Untergestell angeordnet sind. Mit den vorgesehenen Elementen zum Aufsetzen ist das Bügelbrett mit dem Untergestell zum Gebrauch verbindbar. Zugleich ermöglichen diese Elemente, das Bügelbrett von dem Untergestell zu trennen, was insbesondere dann vorteilhaft ist, wenn für die Lagerung des Bügeltisches nur wenig Platz zur Verfügung steht. Dieser wenige Platz ist durch die voneinander getrennten Bauteile des Bügeltisches optimaler ausnutzbar.

Die Elemente zum Aufsetzen des Bügelbrettes umfassen, vorzugsweise parallel zur Längserstreckung des Bügelbrettes ausgerichtete Hintergreifschienen. An den freien, dem Bügelbrett zugekehrten Klappenden wenigstens eines Gestellteiles sind von diesen Hintergreifschienen hintergreifbare Vorsprünge angeordnet. Durch die Hintergreifschienen und die Vorsprünge kann vorteilhaft eine formschlüssige Verbindung zwischen dem Bügelbrett und dem Untergestell hergestellt werden. Dabei ist zudem ermöglicht, daß diese Verbindung bezüglich der Lage der an dem Untergestell vorgesehenen Vorsprünge innerhalb der an dem Bügelbrett angeordneten Hintergreifschienen variieren kann. Das Variieren wird durch verschiedene Einstellhöhen des erfindungsgemäßen Bügeltisches bewirkt. Durch die Schienenausbildung und deren parallelen Ausrichtung zur Längserstreckung ist somit vorteilhaft ermöglicht, daß das Bügelbrett mit dem Untergestell auch bei verschiedenen Einstellhöhen des Bügeltisches formschlüssig verbunden werden kann.

Zum Herstellen einer lagefesten Verbindung zwischen Bügelbrett und Untergestell sieht eine Weiterbildung der Erfindung vor, daß die Elemente zum Aufsetzen des Bügelbrettes auf das Untergestell mit dem freien, dem Bügelbrett zugekehrten Klappende eines Gestellteiles in Formschlußverbindung bringbare Haken umfassen. Während die Verbindung zwischen Bügelbrett und Untergestell mittels der Hintergreifschienen und Vorsprünge noch bezüglich einer Verschiebung der Vorsprünge innerhalb der Hintergreifschienen lageveränderbar ausgebildet ist, wird mit den mit einem Klappende eines Gestellteiles in Formschlußverbindung bringbaren Haken das Bügelbrett mit dem Untergestell fest verbunden. Das Bügelbrett wird dabei mittels der Hintergreifschienen soweit auf dem Untergestell vorzugeweise verschoben, bis diese Haken in eine formschlüssige Verbindung mit dem Klappende des Gestellteiles gebracht sind.

Zum Arretieren dieser Formschlußverbindung ist vorgesehen, daß an dem den Haken zugeordbaren Klappende des Gestellteiles ein Verriegelungsorgan für die Haken angeordnet ist. Das Verriegelungsorgan kann beispielsweise als die Haken festlegender Bügel ausgebildet sein. Mit dem Bügel wird verhindert, daß sich das Bügelbrett von dem Untergestell während des Benutzens als Bügelunterlage löst. Durch ein Freigeben des Bügels kann das Bügelbrett danach wieder von dem Untergestell gelöst werden. Der Bügel dient somit zur Sicherung der festen Verbindung zwischen Untergestell und Bügelbrett. Die Gestellteile des Untergestells sind vorzugsweise als Gestellrahmen ausgebildet, die einen sicheren Stand des Bügeltisches ermöglichen.

Nachfolgend wird die Erfindung anhand eines Ausführungsbeispieles unter Bezug auf die Zeichnung näher erläutert.

Es zeigen:
- Fig. 1:: eine Draufsicht auf ein Bügelbrett eines erfindungsgemäßen Bügeltisches,
- Fig. 2:: eine Seitenansicht des Bügelbrettes gemäß Fig. 1,
- Fig. 3:: eine Seitenansicht eines Untergestells eines erfindungsgemäßen Bügeltisches,
- Fig. 4:: eine Draufsicht des Untergestells gemäß Fig. 3, und
- Fig. 5:: eine Seitenansicht eines erfindungsgemäßen Bügeltisches, umfassend ein Bügelbrett gemäß Fig. 1 und 2 und ein Untergestell gemäß Fig. 3 und 4.

Das Bügelbrett 1 in Fig. 1 weist einen Kleidungsbügelabschnitt 2 und einen bezüglich des Kleidungsbügelabschnittes 2 schmaleren Ärmelbügelabschnitt 3 auf. Das Bügelbrett 1 ist dabei einstückig ausgebildet. Der Kleidungsbügelabschnitt 2 hat eine längserstreckte, in etwa spindelförmige Ausbildung. Der Ärmelbügelabschnitt 3 hat gleichfalls eine längserstreckte Ausbildung. Er ist an eine Längskante 4 des Kleidungsbügelabschnittes 2 angesetzt, wobei er nicht über die Enden des Kleidungsbügelabschnittes 2 vorsteht. Der Ubergang von dem Kleidungsbügelabschnitt 2 zu dem Ärmelbügelabschnitt 3 ist dabei an der Außenkante des Bügelbrettes 1 von dem Ende 5 des Kleidungsbügelabschnittes 2 kontinuierlich ausgebildet. Die beiden Abschnitte 2, 3 des Bügelbrettes 1 sind zueinander parallel ausgerichtet.

An dem Ende 5 des Kleidungsbügelabschnittes 2 ist eine Auflagefläche 6 zum Abstellen eines nicht dargestellten Bügeleisens abnehmbar angeordnet. An der Unterseite des Bügelbrettes 1 sind im zentralen Bereich des Kleidungsbügelabschnittes 2 Elemente zum lagefesten Aufsetzen des Bügelbrettes 1 auf ein Untergestell angeordnet. Die Elemente zum Aufsetzen des Bügelbrettes 1 umfassen einerseits zwei zur Längsstreckung des Bügelbrettes 1 parallel ausgerichtete Hintergreifschienen 7 und zwei etwa fluchtend zu den Hintergreifschienen 7 angeordnete Haken 8.

Die Anordnung der Schienen 7 und der Haken 8 an der Unterseite des Bügelbrettes 1 ist aus Fig. 2 ersichtlich. Zwischen den Haken 8 und der Auflagefläche 6 für ein Bügeleisen sind zudem noch Klammern 19 an der Unterseite des Bügeleisens 1 angeordnet.

Das Untergestell 18 des Bügeltisches in Fig. 3 umfaßt zwei Gestellteile, die als Gestellrahmen 9, 9' ausgebildet sind. Die Gestellrahmen 9, 9' sind im wesentlichen einander gleich ausgebildet. Sie sind etwa im Bereich ihrer mittleren Länge gemeinsam auf einer Achse 10 scherenartig klappbar miteinander verbunden. Die beiden oberen freien Klappenden 11, 11' der Gestellrahmen 9, 9' sind mit einem Stellelement miteinander verbunden und zueinander in einen Abstand gebracht. Das Stellelement ist als Gurt 12 mit einem Gurtschloß 13 ausgebildet. Der Gurt 12 ist als Gurtschleife in sich geschlossen. Das Gurtschloß 13 ermöglicht verschiedene Längeneinstellungen der durch den Gurt 12 ausgebildeten Gurtschleife. An dem freien Klappende 11' des Gestellrahmens 9' sind Vorsprünge 14 angeordnet, die als Rollen ausgebildet sind. An dem freien Klappende 11 des Gelenkrahmens 9 ist auf einer Achse 15 ein als Bügel 16 ausgebildetes Verriegelungsorgan schwenkbar angeordnet. An den den freien Klappenden 11, 11' gegenüberliegenden freien Enden der Gestellrahmen 9, 9' sind Füße 17 angeordnet, mit denen das Untergestell 18 des Bügeltisches kippsicher aufgestellt ist. Als Füße 17 können beispielsweise arretierbare Räder vorgesehen sein.

Aus Fig. 4 ist die Ausbildung der Gestellrahmen 9, 9' ersichtlich. Die Rahmenabschnitte des Gestellrahmens 9' sind dabei innerhalb der Rahmenabschnitte des Gestellrahmens 9 angeordnet. Der Gurt 12 ist um zueinander parallele Rahmenabschnitte der Gestellrahmen 9, 9' im Bereich der Klappenden 11, 11' gelegt.

Fig. 5 zeigt den erfindungsgemäßen Bügeltisch in einem Zustand, in dem das Bügelbrett 1 mit dem Untergestell 18 verbunden ist. Die an der Unterseite des Bügelbrettes 1 angeordneten Elemente zum Aufsetzen des Bügelbrettes 1 sind mit den freien Klappenden 11, 11' der Gestellrahmen 9, 9' in Verbindungen gebracht. Die Hintergreifschienen 7 hintergreifen dabei die an dem freien Ende 11' des Gestellrahmens 9' angeordneten Vorsprünge 14. Die Haken 8 an der Unterseite des Bügelbrettes 1 sind mit dem freien Ende 11 des Gestellrahmens 9 in formschlüssige Verbindung gebracht. Der Bügel 16 dient dabei zum Festlegen dieser formschlüssigen Verbindung, wobei der Bügel 16 in die an der Unterseite des Bügelbrettes 1 angeordneten Klammern 19 (siehe Fig. 1 und 2) eingeklemmt ist.

Innerhalb der Hintergreifschienen 7 sind die Vorsprünge 14 in verschiedenen Abschnitten der Längserstreckung der Schienen aufnehmbar. Diese verschiedenen Abschnitte können durch eine Veränderung der Länge der Schleife des Gurtes 12, hergestellt werden, wobei durch die Veränderung, hier insbesondere Verkürzung der Länge der Abstand zwischen den freien Klappenden 11, 11' der Gestellrahmen 9, 9' verändert wird. Die Veränderung dieses Abstandes zwischen den Klappenden 11, 11' bewirkt jedoch zugleich eine Veränderung der Höhe des Untergestells 18. Der Bügeltisch ist durch eine Längenänderung der durch den Gurt 12 gebildeten Schleife somit auf verschiedene Höhen einstellbar, wobei dieses Einstellen stufenlos erfolgt. Zum Abstellen des Bügeltisches in einer Nichtgebrauchsposition kann das Bügelbrett 1 von dem Untergestell 18 abgetrennt werden.

### BEZUGSZEICHENLISTE

- 1.: Bügelbrett
- 2.: Kleidungsbügelabschnitt
- 3.: Ärmelbügelabschnitt
- 4.: Längskante
- 5.: Ende
- 6.: Auflagefläche
- 7.: Hintergreifschienen
- 8.: Haken
- 9,9': Gestellrahmen
- 10.: Achse
- 11 ,11: - Klappenden
- 12.: Gurt
- 13.: Gurtschloß
- 14.: Vorsprünge
- 15.: Achse
- 16.: Verriegelungs-Bügel
- 17.: Füße
- 18.: Untergestell
- 19.: Klammern

## Patentansprüche

1. Bügeltisch mit einem Bügelbrett, das an einem Ende zwei etwa in einer Ebene nebeneinander verlaufende Abschnitte aufweist, nämlich einen Kleidungsbügelabschnitt (2) und einen gegenüber dem Kleidungsbügelabschnitt (2) schmaleren Ärmelbügelabschnitt (3), wobei die beiden Abschnitte (2, 3) durch einen Spalt (4) voneinander getrennt sind,
**dadurch gekennzeichnet,**
- **daß** der Spalt (4) etwa bis in die Höhe der Mitte des Bügelbrettes verläuft,
- **daß** der Kleidungsbügelabschnitt (2) etwa die Breite eines gewöhnlichen Bügelbrettes hat, so daß die Gesamtbreite des Bügelbrettes im Bereich von Kleidungsbügelabschnitt (2) und Ärmelbügelabschnitt (3) größer ist als die Breite eines gewöhnlichen Bügelbrettes,
- und **daß** die dem Ärmelbügelabschnitt (3) zugeordnete Längsseite des Bügelbrettes von etwa der Mitte des Bügelbrettes bis zum anderen Ende des Bügelbrettes derart verläuft, daß die Breite dieses Endes des Bügelbrettes etwa der Breite des Kleidungsbügelabschnittes (2), d. h. eines gewöhnlichen Bügelbrettes entspricht.

2. Bügeltisch nach Anspruch 1,
**dadurch gekennzeichnet, daß** er ein aus wenigstens zwei Gestellteilen gebildetes Untergestell (18) aufweist, wobei die Gestellteile auf einer Achse (10) scherenartig klappbar miteinander verbunden sind und deren obere Enden (11, 11') mit einem längenverstellbaren Stellelement zueinander stufenlos in verschiedene Abstände bringbar sind, wobei das Bügelbrett (1) auf dem Untergestell (18) abnehmbar angeordnet ist und auf diesem lagefest aufsetzbar ist.

3. Bügeltisch nach Anspruch 2,
**dadurch gekennzeichnet, daß** als stufenlos längenverstellbares Stellelement ein mit dem freien Klappenden (11, 11') der Gestellteile (9, 9') in Wirkverbindung bringbarer Gurt (12) vorgesehen ist, der ein Gurtschloß (13) zum Einstellen verschiedener Gurtlängen aufweist.

4. Bügeltisch nach Anspruch 2,
**dadurch gekennzeichnet, daß** an der dem Untergestell (18) zugekehrten Seite des Bügelbrettes (1) Elemente zum lagefesten Aufsetzen des Bügelbrettes (1) auf das Untergestell (18) angeordnet sind.

5. Bügeltisch nach Anspruch 4,
**dadurch gekennzeichnet, daß** als Elemente zum lagefesten Aufsetzen des Bügelbrettes (1) einerseits vorzugeweise parallel zu dessen Längserstreckung ausgerichtete Hintergreifschienen (7) vorgesehen sind, die mit an dem freien, dem Bügelbrett (1) zugekehrten Klappende (11') wenigstens eines Gestellteiles (9, 9') von den Hintergreifschienen (7) hintergreifbaren Vorsprüngen (14) zusammenwirken, und andererseits mit dem freien,dem Bügelbrett (1) zugekehrten Klappende (11) eines Gestellteiles in Formschlußverbindung bringbare Haken (8) angeordnet sind.

6. Bügeltisch nach Anspruch 5,
**dadurch gekennzeichnet, daß** an dem den Haken (8) des Bügelbrettes (1) zuordenbarem Klappende (11) des Gestellteiles ein Verriegelungsorgan (16) für die Haken (8) angeordnet ist.

7. Bügeltisch nach Anspruch 6,
**dadurch gekennzeichnet, daß** das Verriegelungsorgan ein die Haken (8) festlegender Bügel (16) ist.

8. Bügeltischnach Anspruch 7,
**dadurch gekennzeichnet, daß** der Bügel (16) in an der Unterseite des Bügelbrettes (1) angeordnete Klammern (19) einklemmbar ist.

9. Bügeltisch nach einem der Ansprüche 2 bis 8,
**dadurch gekennzeichnet, daß** die Gestellteile als Gestellrahmen (9, 9') ausgebildes sind.

## Claims

1. Ironing table having an ironing board which possesses, at one end, two sections extending side by side approximately in one plane, specifically a clothes ironing section (2) and a sleeve ironing section (3) that is narrower than the clothes ironing section (2), the two sections (2, 3) being separated from one another by a gap (4),
**characterised in that**
- the gap (4) extends approximately to the center of the ironing board,
- the clothes ironing section (2) is approximately the width of a conventional ironing board, so that the overall width of the ironing board in the region of the clothes ironing section (2) and sleeve ironing section (3) is greater than the width of a conventional ironing board,
- and the longitudinal side of the ironing board assigned to the sleeve ironing section (3) extends from approximately the center of the ironing board to the other end of the ironing board such that the width of this end of the ironing board approximately corresponds to the width of the clothes ironing section (2), i. e. the width of a conventional ironing board.

2. Ironing table according to claim 1, **characterised in that** it possesses a subframe (18) formed from at least two support parts, the support parts being connected to one another on a pivot pin (10) to be foldable like scissors and their upper ends (11, 11') being capable of being steplessly set at different distances from one another by means of a longitudinally adjustable setting member, the ironing board (1) being removably arranged on the subframe (18) and being capable of being placed thereon in a fixed position.

3. Ironing table according to claim 2, **characterised in that** a strap (12), which can be brought into active connection with the free folding ends (11, 11') of the support parts (9, 9') and has a strap buckle (13) for setting different strap lengths, is provided as a steplessly longitudinally adjustable setting member.

4. Ironing table according to claim 2, chatacterised in that members for placing the ironing board (1) in a fixed position on the subframe (18) are arranged on the side of the ironing board (1) facing the subframe (18).

5. Ironing table according to claim 4, **characterised in that**, as members for placing the ironing board (1) in a fixed position, hook-round rails (7), preferably oriented parallel to the longitudinal extent of the ironing board (1), are provided and interact with projections (14) at the free folding end (11'), facing the ironing board (1), of at least one support part (9, 9') behind which the hook-round rails (7) can engage, and hooks (8) which can be brought into interlocking connection with the free folding end (11), facing the ironing board (1), of a support part are provided.

6. Ironing table according to claim 5, **characterised in that** a locking member (16) for the hooks (8) is arranged at the folding end (11) of the support part which is assignable to the hooks (8) of the ironing board (1).

7. Ironing table according to claim 6, **characterised in that** the locking member is a clamp (16) which secures the hooks (8).

8. Ironing table according to claim 7, **characterised in that** the clamp (16) can be clipped into clips (19) arranged on the underside of the ironing board (1).

9. Ironing table according to one of claims 2 to 8, **characterised in that** the support parts are designed as support frames (9, 9').

## Revendications

1. Table à repasser comprenant une planche à repasser qui comporte, à une extrémité, deux parties s'étendant à peu près côte à côte dans un plan, à savoir une partie (2) de repassage d'un vêtement et une partie (3) de repassage d'une manche plus étroite que la partie (2) de repassage d'un vêtement, les deux parties (2, 3) étant séparées l'une de l'autre par un intervalle (4),
**caractérisée**
- **en ce que** l'intervalle (4) s'étend à peu près jusqu'au niveau de la moitié de la planche à repasser,
- **en ce que** la partie (2) de repassage d'un vêtement a à peu près la largeur d'une planche à repasser habituelle, de sorte que toute la largeur de la planche à repasser, dans la zone de la partie (2) de repassage d'un vêtement et dans la zone (3) de repassage d'une manche est plus grande que la largeur d'une planche à repasser habituelle,
- et **en ce que** le côté longitudinal de la planche à repasser, qui est associé à la partie (3) de repassage d'une manche, s'étend depuis à peu près le milieu de la planche à repasser jusqu'à l'autre extrémité de la planche à repasser de sorte que la largeur de cette extrémité de la planche à repasser correspond à peu près à la largeur de la partie (2) de repassage d'un vêtement, c'est-à-dire d'une planche à repasser habituelle.

2. Table à repasser suivant la revendication 1, **caractérisée en ce qu'**elle comprend un support (18) formé d'au moins deux parties de support, les parties de support étant reliées l'une à l'autre à basculement sur un axe (10) à la manière de ciseaux et leurs extrémités (11, 11') supérieures peuvent être mises, par un élément de réglage qui est réglable en longueur, l'une par rapport à l'autre d'une manière continue à des distances différentes, la planche (1) à repasser étant disposée sur le support (18) avec possibilité de l'en enlever, et pouvant y être posé de manière fixe en position.

3. Table à repasser suivant la revendication 2, **caractérisée en ce qu'**il est prévu comme élément de réglage réglable en longueur d'une manière continue une courroie (12) pouvant être mise en coopération avec l'extrémité (11, 11') basculante libre des parties (9, 9') du support et comportant un verrou (13) de courroie permettant de régler la longueur de la courroie à des valeurs différentes.

4. Table à repasser suivant la revendication 2, **caractérisée en ce qu'**il est monté, du côté de la planche (1) à repasser tournée vers le support (18) des éléments permettant de poser de manière fixe en position la planche (1) à repasser sur le support (18).

5. Table à repasser suivant la revendication 4, **caractérisée en ce qu'**il est prévu comme éléments permettant de poser de manière fixe en position la planche (1) à repasser d'une part des rails (7) d'accrochage dirigés de préférence parallèlement à la direction longitudinale de la planche (1) et coopérant avec des saillies (14) qui sont prévues à l'extrémité (11') basculante libre tournée vers la planche (1) à repasser d'au moins une partie (9, 9') du support et qui peuvent être accrochés par les rails (7) d'accrochage et d'autre part il est prévu des crochets (8) qui peuvent être reliés par complémentarité de forme avec l'extrémité (11) basculante libre tournée vers la planche (1) de repassage d'une partie du support.

6. Table à repasser suivant la revendication 5, **caractérisée en ce qu'**il est monté, sur l'extrémité (11) basculante du support qui peut être associée aux crochets (8) de la planche (1) à repasser un organe (16) de verrouillage des crochets (8).

7. Table à repasser suivant la revendication 6, **caractérisée en ce que** l'organe de verrouillage est un étrier (16) fixant les crochets (8).

8. Table à repasser suivant la revendication 7, **caractérisée en ce que** l'étrier (16) peut être serré dans des agrafes (19) montées sur la face inférieure de la planche (1) à repasser.

9. Table à repasser suivant l'une des revendications 2 à 8, **caractérisée en ce que** les parties du support sont constituées sous la forme de cadres (9, 9') de support.
